# NEUE EUROPÄISCHE PATENTSCHRIFT

(11) **EP 0 661 234 B2**
(45) Veröffentlichungstag und Bekanntmachung des Hinweises auf die Entscheidung über den Einspruch: **03.03.2004**
(45) Hinweis auf die Patenterteilung: 29.12.1999
(21) Anmeldenummer: 94116337.0
(22) Anmeldetag: 17.10.1994
(51) Int. Cl.: B66C 23/693

(54) **Fahrbarer Kran mit einem Teleskopausleger**
Mobile crane with a telescopic jib
Grue mobile avec un flèche télescopique

(30) Priorität: 28.12.1993 DE 4344795
(43) Veröffentlichungstag der Anmeldung: 05.07.1995
(73) Patentinhaber: Liebherr-Werk Ehingen GmbH, 89582 Ehingen (DE)
(72) Erfinder: Willim, Hans-Dieter, D-89079 Unterweiler (DE)
(74) Vertreter: Gossel, Hans K., Dipl.-Ing.

(56) Entgegenhaltungen:
- EP-A- 0 476 225
- EP-A- 0 499 208
- DE-A- 2 656 186
- DE-A- 3 131 241
- DE-U- 9 113 981
- SU-A- 1 255 555
- US-A- 4 688 690
- SOVIET INVENTIONS ILLUSTRATED, P,Q Sektion, Woche 8508, 03. April 1985 DERWENT PUBLICATIONS LTD., London; & SU-A-1104 094 (HEAVY CRANE ENG PRO)

## Beschreibung

Die Erfindung betrifft einen fahrbaren Kran nach dem Oberbegriff des Patentanspruchs 1.

Bei einem aus EP 0 476 225 A2 bekannten fahrbaren Kran dieser Art weisen der äußere Schuß sowie die austeleskopierbaren Schüsse an ihren äußeren Enden auf gegenüberliegenden Seiten symmetrisch zur Wippebene federbelastete Verriegelungsbolzen auf, die in Bohrungen der jeweils von diesen eingefaßten Schüsse greifen und durch pneumatische Verbolzungszylinder gegen Federkraft aus den Verriegelungsbohrungen herausbewegbar und durch Entlüftung in den Verriegelungsbohrungen verrastbar sind. Bei diesem bekannten Kran müssen in den einzelnen Schüssen des Teleskopauslegers verlängerbare und einziehbare Versorgungsleitungen verlegt werden, um die Verbolzungszylinder mit Druckluft versorgen zu können. Die Anordnung von Versorgungsleitungen in dem Teleskopausleger ist nicht nur aufwendig, sondern diese bedingt auch größere Zwischenraume zwischen den einzelnen Schüssen bzw. Teleslaopschüssen, so daß die austeleskopierbaren Schüsse im wesentlichen nicht dem gesamten Querschnitt der diese einfassenden Schüsse abdecken können, sondern mit entsprechend kleineren Querschnitten ausgeführt werden müssen.

Aus SU-A-1104094 ist ein Teleskopausleger für einen Fahrzeugkran bekannt, bei dem die jeweils einen inneren austeleskopierbaren Schuß einfassenden Schüsse an ihren äußeren Enden mit Verriegelungsbolzen versehen sind, die in Bohrungen der eingefaßten Schüsse eingreifen können und über federbelastete Gestänge und Hebelmechanismen aus- und einklinkbar sind. Das Entriegeln erfolgt über die Gestänge und die Hebelmechanismen durch einen hydraulischen Zylinder.

Aus DE-A-26 56 186 ist ein Kran bekannt, bei dem die einzelnen Schüsse einen rechteckigen Querschnitt besitzen, in deren Ecken längsgerichtete Gurte verlaufen, die durch im Abstand voneinander angeordnete Querverstrebungen miteinander verbunden sind. Der diese gitterförmigen Schüsse aus- und einfahrenden Zylinder ist von einem aus einem Blechkasten bestehenden Käfig eingefaßt, der mit Querblechen versehen ist, an denen einander gegenüberliegend jeweils vier Zylinder von hydraulischen Kolbenzylindereinheiten gehaltert sind, von denen jeweils zwei der Bewegung der Verriegelungsbolzen und jeweils zwei dem Aus- und Einfahren der Mitnehmerbolzen dienen. Dadurch, daß die die Verriegelungs- und Mitnehmerbolzen bewegenden Kolbenzylindereinheiten in relativ großem Abstand von dem die einzelnen Schüsse aus- und einfahrenden Zylinder angeordnet sind, ist die Auslegereinheit verhältnismäßig instabil, so daß symmetrisch zu einer Mittelebene jeweils vier dem Verriegeln und dem Verfahren dienende Verriegelungs- und Mitnehmerbolzen vorgesehen werden müssen. Bei dem aus der DE-A-26 56 126 bekannten Teleskopausleger muß daher ein sehr großer, rechteckiger Auslegerquerschnitt vorgesehen werden, um die Verriegelungseinrichtungen in dem inneren Teleskopschuß unterbringen zu können.

Aufgabe der Erfindung ist es daher, einen kompakt aufgebauten Teleskopausleger für einen fahrbaren Kran mit einer Ausschubeinrichtung für diesen zu schaffen.

Erfindungsgemäß wird diese Aufgabe durch die kennzeichnenden Merkmale des Patentanspruchs 1 gelöst.

Bei dem erfindungsgemäßen Teleskopausleger sind die einzelnen austeleskopierbaren Schüsse nur an ihren inneren Enden mit jeweils einem radial beweglichen, federbelasteten Verriegelungsbolzen versehen, die sämtlich mit einer gemeinsamen, an dem Ausschub- und Einzugzylinder angeordneten Kolben-Zylinder-Einheit betätigt werden können, so daß jedem Schuß zugeordnete Verbolzungszylinder oder Betätigungseinrichtungen für die Verriegelungsbolzen entfallen.

In weiterer Ausgestaltung der Erfindung ist vorgesehen, daß die Kupplungsstücke sämtlicher Verriegelungsbolzen aus kreisrunden Scheiben bestehen, die über Schäfte mit dem Verriegelungsbolzen verbunden sind und sich in einer gemeinsamen axialen Ebene befinden, daß das Gegenkupplungsstück der radialen Kolben-Zylinder-Einheit ein in axialer Richtung verlaufender, rinnenförmiger Abschnitt mit U-förmigem Profil ist, das an den freien Enden seiner Schenkel mit nach innen weisenden Stegen versehen ist, daß die Stege zwischen sich einen Spalt begrenzen, dessen Breite dem Durchmesser des Schafts entspricht, und daß die Schenkel einen inneren Abstand voneinander aufweisen, der dem Durchmesser der Scheiben entspricht. Die einzelnen Verriegelungsbolzen lassen sich nach dieser Ausgestaltung einfach dadurch mit der diese betätigenden Kolben-Zylinder-Einheit kuppeln, daß diese in den kuppelnden Eingriff mit dem Kupplungsbolzen verfahren wird, wobei sich die Kupplung einfach dadurch bewirken läßt, daß der rinnenförmige Abschnitt über die Kupplungsscheibe fährt.

In weiterer Ausgestaltung der Erfindung ist vorgesehen, daß die radiale Kolben-Zylinder-Einheit zum Einziehen des Verriegelungsbolzens nur betätigt werden kann, wenn die Mitnehmereinrichtung mit den Aufnahmen des aus- oder einzuteleskopierenden Schusses gekuppelt ist. Auf diese Weise ist sichergestellt, daß die einzelnen austeleskopierbaren Schüsse sich zu keiner Zeit in einem unverriegelten Zustand befinden.

Zweckmäßigerweise bestehen die Aufnahmen aus Bohrungen oder Buchsen für einfahrbare Verriegelungsbolzen, wobei die Mitnehmereinrichtung aus einem Block mit einander gegenüberliegenden Zylindern für die durch deren Kolben oder Kolbenstangen gebildeten ein- und ausfahrbaren Bolzen gebildet ist.

Nach einer bevorzugten Ausführungsform ist vorgesehen, daß die Bohrungen aus in axialer Richtung verlaufenden Langlöchern bestehen und die Verriegelungsbolzen an ihren äußeren Enden umlaufende Bunde oder Wulste aufweisen. Da die Verriegelungsbolzen sich auf die Enden der Langlöcher abstützen, übergreifen sie die Langlöcher mit ihren Bunden oder Wulsten, so daß eine zusätzliche Sicherung gegen ein unbeabsichtigtes, selbsttätiges Lösen des Bolzens geschaffen ist.

Die den Zylinder positionierenden Mittel bestehen zweckmäßigerweise aus an diesem angebrachten Reflexionslichtschranken, die an den Schüssen angebrachte Marken abtasten.

Zweckmäßigerweise bestehen die Schüsse aus Profilen, deren Oberseite aus U-förmigen Stücken gebildet sind, deren Schenkel mit den Rändern unterer, halbrunder oder halbovaler Schalen verschweißt sind. Derartige Profile der einzelnen Schüsse des Teleskopauslegers sind aus EP 0 499 208 A2 bekannt.

Der erfindungsgemäße Teleskopkran zeichnet sich durch eine sehr einfache und sichere Bauweise aus. Sämtliche Endschalter sowie elektrischen und hydraulischen Teile befinden sich auf dem Teleskopierzylinder. Zur Verriegelung der einzelnen Teleskopschüsse ist keine besondere Energieversorgung notwendig. Damit entfallen sämtliche Energiezuführungsleitungen, sogenannte "Energiezuführungsketten", Schaltkästen und die sonstigen zugehörigen Einrichtungen.

Dadurch, daß die Verriegelungen an den inneren Enden der Teleskopschüsse erfolgen, befinden sich sämtliche Verriegelungseinrichtungen an den Endstükken und können in einer Vorrichtung eingeschweißt bzw. bearbeitet werden.

Da Energiezuführungsleitungen, wie beispielsweise Kabelraupen, entfallen, können die einzelnen Teleskopschüsse mit ihren Querschnitten die Querschnitte der diese einfassenden Schüsse vollständiger ausfüllen, so daß bessere Traglastwerte bei einer verringerten Durchbiegung des Auslegers erreicht werden.

Ein Ausführungsbeispiel der Erfindung wird nachstehend anhand der Zeichnung näher erläutert. In dieser zeigen
- Fig. 1: einen Längsschnitt durch einen Teleskopausleger mit vier austeleskopierbaren Schüssen im eingefahrenen Zustand,
- Fig. 2: einen Horizontalschnitt durch den Teleskopausleger nach Fig. 1,
- Fig. 3: den linken Teil des Teleskopauslegers nach Fig. 1 in vergrößerter Darstellung,
- Fig. 4: einen Querschnitt durch den Teleskopausleger,
- Fig. 5: eine Seitenansicht der Kupplungseinrichtung und
- Fig. 6: eine Draufsicht auf eine Verriegelungsbohrung.

Aus den Figuren 1 bis 3 ist ein Teleskopausleger 1 mit einem äußeren Schuß 2 ersichtlich, aus dem ineinandergeschobene Teleskopschüsse 3, 4, 5 und 6 austeleskopierbar sind. Zum Austeleskopieren und Einfahren der einzelnen Teleskopschüsse 3 bis 6 ist eine einstufige Kolben-Zylinder-Einheit 7 vorgesehen.

Der äußere Schuß 2 ist an seinem inneren Ende durch das Ausleger-Anlenkstück 8 geschlossen. Dieses Ausleger-Anlenkstück 8 weist zwei gegabelte Lagerschenkel 9, 10 mit fluchtenden Lagerbohrungen 11 auf, über die der äußere Schuß 2 in üblicher Weise auf einer Schwenkachse im Oberwagen eines Kranfahrzeugs schwenkbar gelagert ist. An dem äußeren Schuß 2 ist darüber hinaus noch in nicht dargestellter Weise die Kolbenstange des Wippzylinders angelenkt.

Die Kolbenstange 12 der einstufigen, hydraulischen Kolben-Zylinder-Einheit 7 ist an ihrem inneren Ende mit einem Kopfstück 13 versehen, über das sie gelenkig an dem Ausleger-Anlenkstück 8 gelagert ist.

Der Zylinder 18 der Kolben-Zylinder-Einheit 7 ist an dem Austrittsende der Kolbenstange 12 mit einem Kragen 19 versehen, der auf gegenüberliegenden Seiten in der Längsmittelebene Zylinderbohrungen aufweist, in denen als Kolben Verriegelungsbolzen 20, 21 geführt sind. Die Teleskopschüsse 3 bis 6 tragen an ihren inneren Enden angeschweißte, rahmenförmige Endstücke 22 bis 25, die auf gegenüberliegenden Seiten symmetrisch zur Wippebene des Teleskopauslegers 1 mit topfförmigen Buchsen 26 versehen sind, die Aufnahmen für die Verriegelungsbolzen 20, 21 bilden. In dem aus den Figuren 1 bis 3 eingefahrenen Zustand der Teleskope 3 bis 6 weisen die Mittellinien der Bohrungen der Aufnahmen jeweils gleiche Abstände voneinander auf. Soweit entspricht der Teleskopausleger dem Teleskopausleger nach EP 0 476 225 A2.

Mittig in ihren oberen Wandungen weisen die austeleskopierbaren Schüsse 3 bis 6 an ihren Enden federbelastete Verriegelungsbolzen 30 bis 33 auf. Diese Verriegelungsbolzen sind in Bohrungen der Deckwandungen der austeleskopierbaren Schüsse längsverschieblich geführt und durch Druckfedern 34 in Ausschubrichtung belastet, die sich einerseits auf Anschläge 35 bildenden Bunden und andererseits auf stufenartigen Ausnehmungen von Deckeln 36 abstützen, die einen gehäuseartigen Käfig der Verriegelungsbolzen schließen. Mit den Bunden 35 stützen sich die Verriegelungsbolzen auf die inneren Ränder der Bohrungen in den Deckwandungen der austeleskopierbaren Schüsse ab. Die Verriegelungsbolzen 30 bis 33 tragen an ihren inneren Enden mittig Schäfte 37, die an ihren inneren Enden mit kreisrunden Scheiben 38 versehen sind. Die Scheiben 38 befinden sich, wie aus Fig. 3 ersichtlich ist, in einer gemeinsamen Ebene.

Die Schüsse 2 bis 5 weisen an ihren inneren und äußeren Enden Bohrungen 39 auf, in die die Verriegelungsbolzen 30 bis 33 zur Verriegelung eingreifen. Die Verriegelungsbolzen sind an ihren die Verriegelungsbohrungen 39 durchsetzenden, freien Enden mit umlaufenden, ringförmigen Wulsten 40 versehen, die derSicherung gegen ein unbeabsichtigtes Lösen dienen. Die äußeren Verriegelungsbohrungen 39 sind, wie aus Fig. 6 ersichtlich ist, als in axialer Richtung verlaufende Langlöcher ausgebildet. Die Verriegelungsbolzen stützen sich in der verriegelten Stellung der ausgefahrenen Schüsse auf den inneren Enden der Langlöcher 39 ab, so daß die ringförmigen Wulste 40 in der aus Fig. 6 ersichtlichen Weise den unteren Rand der Verriegelungsbohrung 39 übergreifen.

Der Teleskopierzylinder 18 ist im Bereich seines Austrittskragens der Kolbenstange 12 rechtwinkelig zu der horizontalen Ebene, in der sich die Zylinderbohrungen mit den Verriegelungsbolzen 20, 21 befinden, auf seiner Oberseite mit einer weiteren Kolben-Zylinder-Einheit 50 versehen, deren Kolben 51 an seinem oberen freien Ende mit einer rinnenförmigen Ausnehmung 52 versehen ist, die in axialer Richtung verläuft. Diese rinnenförmige Ausnehmung ist im Querschnitt U-förmig, wobei an den oberen Enden der Schenkel Stege 53 angesetzt sind, die zwischen sich einen Spalt begrenzen, durch den der Schaft 37 der Verriegelungsbolzen 30 bis 33 hindurchtreten kann. Wird der Kragen des Zylinders 18 mit der Kolben-Zylinder-Einheit 50 zu den einzelnen Verriegelungsbolzen 30 bis 33 verfahren, befindet sich die jeweilige kreisrunde Scheibe 38 in der aus den Figuren 4 und 5 ersichtlichen Weise innerhalb des rinnenförmigen Abschnitts, so daß die Verriegelungsbolzen 30 bis 33 mit der Kolben-Zylinder-Einheit 50 gekuppelt sind und durch Einfahren des Kolbens 51 unter Zusammendrücken der Druckfeder 34 in ihre entrastete Stellung verfahren werden können.

Um den mit der Kolben-Zylinder-Einheit 50 versehenen Kragen des Teleskopierzylinders 18 positionsgenau in Eingriff mit den Kupplungsstücken 38 der Verriegelungsbolzen 30 bis 33 verfahren zu können, ist an dem Zylinder 18 eine Reflexionslichtschranke 56 vorgesehen, die Marken an den Innenwandungen der austeleskopierbaren Schüsse abtastet.

Aus Fig. 4 ist ein Schnitt durch zwei im ausgefahrenen Zustand miteinander verriegelte Teleskopschüsse ersichtlich. Das Profil der Teleskopschüsse entspricht den in der EP 0 499 208 A2 beschriebenen Profilformen.

Zum Aus- und Einfahren der einzelnen Teleskopschüsse wird der kragenförmige Rand des Teleskopierzylinders 18 auf die Höhe des entsprechenden Endstückes des Teleskopschusses gefahren und dort durch die Lichtschranke 56 positioniert. Daraufhin werden die beiden seitlichen Verriegelungsbolzen 20, 21 ausgefahren. Durch eingebaute Näherungsendschalter in den seitlichen, die Bolzen 20, 21 ausfahrenden Zylindern wird sichergestellt, daß beide Bolzen vollständig ausgefahren und mit den Bohrungen des Teleskopschusses verriegelt sind. Erst nach dieser Verriegelung wird die Kolben-Zylinder-Einheit 50 aktiviert, so daß der Kolben 51 eingefahren und die Verriegelung mit dem nächsten Teleskopschuß gelöst werden kann. Der innere Teleskopausleger wird nun ausgefahren, bis er die gewünschte Ausfahrlänge erreicht hat. In dieser Stellung wird der Kolben 51 ausgefahren, so daß der ausgefahrene Teleskopschuß mit dem diesen einfassenden Teleskopschuß durch Eingreifen des Verriegelungsbolzens in die Verriegelungsbohrung verriegelt wird. Durch eingebaute Endschalter in der Kolben-Zylinder-Einheit 50 ist sichergestellt, daß der jeweilige Verriegelungsbolzen vollständig in die Verriegelungsbohrung eingeschoben ist. Erst nach dieser Verriegelung der Teleskopschüsse miteinander ist es möglich, die beiden seitlichen Bolzen 20, 21 über die zugehörigen Zylinder einzuziehen. Daraufhin wird der Teleskopierzylinder 18 zurückgefahren bis zum Endstück des nächsten Teleskopschusses und in der beschriebenen Weise mit diesem verriegelt. Das Ausfahren des nächsten Teleskopschusses erfolgt entsprechend. Das Einfahren der einzelnen Teleskopschüsse erfolgt entsprechend umgekehrt.

## Patentansprüche

1. Verfahrbarer Kran mit einem Teleskopausleger (1),
dessen einzelnen austeleskopierbaren Schüsse (3 bis 6) nach dem Lösen von arretierenden Bolzenverbindungen (30 bis 33) mit nur einer einstufigen hydraulischen Kolbenzylindereinheit (7, 12, 18) aus- und einfahrbar sind und in den jeweils aus- oder eingefahrenen Stellungen durch in radialer Richtung auf ihre verriegelten Stellungen federbelastete Verriegelungsbolzen (30 bis 33) verbolzt sind,
bei dem die Kolbenstange (12) der Kolbenzylindereinheit (7) an dem das innere Ende des äußeren Schusses (2) abschließenden Auslegeanlenkstück (8) angelenkt ist und
eine Mitnehmereinrichtung (20, 21), die aus einem Block mit einander gegenüberliegenden Zylindern für die durch deren Kolben oder Kolbenstangen gebildeten ein- und ausfahrbaren Bolzen besteht und die mit Aufnahmen (26) der austeleskopierbaren Schüsse (3 bis 6) kuppelbar ist, in dem Bereich des Endes des Zylinders (7) angeordnet ist, aus dem die Kolbenstange (12) austritt,
**dadurch gekennzeichnet,**
**daß** jeder der austeleskopierbaren Schüsse (3 bis 6) an seinem inneren Ende nur mit einem Verriegelungsbolzen (30 bis 33) versehen ist,
**daß** sich die zugehörigen Verriegelungsbohrungen (26) in der Oberseite des Profils der einfassenden Schüsse in deren horizontalen Stellung befinden,
**daß** jeder Verriegelungsbolzen (30 bis 33) an seinem inneren Ende mit einem Kupplungsstück (38) versehen ist, das in der Verriegelungsstellung des Verriegelungsbolzens mit einem Kolben (51) oder einer Kolbenstange einer radial angeordneten hydraulischen Kolbenzylindereinheit des kragenförmigen Blocks (19) kuppelbar ist, und
**daß** Mittel (56) vorgesehen sind, die den Zylinder positionsgenau in die Kupplungsstellung verfahren.

2. Kran nach Anspruch 1, **dadurch gekennzeichnet, daß** die Kupplungsstücke sämtlicher Verriegelungsbolzen aus kreisrunden Scheiben bestehen, die über Schäfte mit den Verriegelungsbolzen verbunden sind und sich in einer gemeinsamen axialen Ebene befinden, daß das Gegenkupplungsstück der radialen Kolbenzylindereinheit ein in axialer Richtung verlaufender rinnenförmiger Abschnitt mit U-förmigem Profil ist, das an den freien Enden seiner Schenkel mit nach innen weisenden Stegen versehen ist, daß die Stege zwischen sich einen Spalt begrenzen, dessen Breite dem Durchmesser des Schaftes entspricht, und daß die Schenkel einen inneren Abstand voneinander aufweisen, der dem Durchmesser der Kupplungsscheiben entspricht

3. Kran nach Anspruch 1 oder 2, **dadurch gekennzeichnet, daß** die radiale Kolbenzylindereinheit nur zum Einziehen des Verriegelungsbolzens betätigt werden kann, wenn die Mitnehmereinrichtung mit den Aufnahmen des aus- oder einzuteleskopierenden Schusses gekuppelt ist.

4. Kran nach Anspruch 3, **dadurch gekennzeichnet, daß** die Aufnahmen aus Bohrungen oder Buchsen für einfahrbare Bolzen bestehen und daß die Mitnehmereinrichtung aus einem Block miteinander gegenüberliegenden Zylindern für die durch deren Kolben oder Kolbenstangen gebildeten ein- und ausfahrbaren Bolzen besteht.

5. Kran nach einem der Ansprüche 1 bis 4, **dadurch gekennzeichnet, daß** die Bohrungen aus in axialer Richtung verlaufenden Langlöchern bestehen und die Verriegelungbolzen an ihren äußeren Enden umlaufende Bunde oder Wulste aufweisen.

6. Kran nach einem der Ansprüche 1 bis 5, **dadurch gekennzeichnet, daß** die den Zylinder positionierenden Mittel aus einer an diesen angebrachten Reflexionslichtschranke bestehen, die an den Schüssen angebrachte Marken abtastet.

7. Kran nach einem der Ansprüche 1 bis 6, **dadurch gekennzeichnet, daß** die Schüsse aus Profilen bestehen, deren Oberseiten durch U-förmige Stücke gebildet sind, deren Schenkel mit den Rändern unterer halbrunder oder halbovaler Schalen verschweißt sind.

## Claims

1. A mobile crane with a telescopic jib (1),
the individual telescopable sections (3 through 6) of which are extendable and retractable by means of only one single-stage hydraulic cylinder and piston unit (7, 12, 18) after the locking pin connections (30 through 33) have been released and are pinned in the respective extended and retracted positions by locking pins (30 through 33) that are spring-loaded in the radial direction of their locked positions,
in which the piston rod (12) of the cylinder and piston unit (7) is articulated to the jib articulation piece (8) closing off the inner end of the outer section (2) and
a driving device (20, 21) that consists of a block with opposing cylinders for the retractable and extendable pins formed by the pistons or piston rods thereof and that is couplable to receptacles (26) of the telescopable sections (3 through 6), is disposed in the region of that end of the cylinder (7) from which the piston rod (12) extends,
**characterized in that**
each of the telescopable sections (3 through 6) is provided at its inner end with but one locking pin (30 through 33),
that the associated locking bores (26) are located in the top side of the profile of the enclosing sections in the horizontal position thereof,
that each locking pin (30 through 33) is provided at its inner end with a coupling piece (38) which, in the locking position of the locking pin, is couplable to a piston (51) or a piston rod of a radially disposed hydraulic piston and cylinder unit of the collar-shaped block (19) and
that means (56) are provided for moving the cylinder into the precise coupling position.

2. Crane according to Claim 1, **characterized in that** the coupling pieces of all the locking pins consist of circular discs, which are connected to the locking pins via shanks and are located in a common axial plane, **in that** the mating coupling piece of the radial piston/cylinder unit is a channel-shaped section running in the axial direction and having a U-shaped profile, which is provided at the free ends of its legs with webs pointing inwards, **in that** the webs define a gap between them, the width of which gap corresponds to the diameter of the shank, and **in that** the legs are at an inner distance apart which corresponds to the diameter of the coupling discs.

3. Crane according to Claim 1 or 2, **characterized in that** the radial piston/cylinder unit can be actuated only for retracting the locking pin if the driving device is coupled to the receptacles of the telescopically extendable and retractable section.

4. Crane according to Claim 3, **characterized in that** the receptacles consist of bores or bushes for retractable pins, and **in that** the driving device consists of a block of cylinders opposite one another for the retractable and extendable pins formed by their pistons or piston rods.

5. Crane according to one of Claims 1 to 4, **characterized in that** the bores consist of elongated holes running in the axial direction, and the locking pins have encircling shoulders or beads on their outer ends.

6. Crane according to one of Claims 1 to 5, **characterized in that** the means positioning the cylinder consist of a reflecting light barrier, which is attached to the cylinder and scans marks made on the sections.

7. Crane according to one of Claims 1 to 6, **characterized in that** the sections consist of profiles, the top sides of which are formed by U-shaped pieces, the legs of which are welded to the edges of bottom semi-round or semi-oval shells.

## Revendications

1. Grue mobile avec une flèche télescopique (1 )
dont les différents tronçons (3 à 6) déployables télescopiquement sont déployables et rétractables, après désolidarisation de liaisons à boulons (30 à 33) à effet bloquant, avec seulement une unité à piston et cylindre (7, 12, 18) hydraulique à un étage et sont boulonnés dans les positions respectives déployées ou rétractées au moyen de boulons de verrouillage (30 à 33) sollicités par un ressort suivant la direction radiale de leurs positions verrouillées,
dans laquelle la tige de piston (12) de l'unité à piston et cylindre (7) est articulée à l'élément articulé de flèche (8) achevant l'extrémité intérieure du tronçon extérieur (2), et
un dispositif d'entraînement (20, 21), constitué d'un bloc doté de cylindres situés en regard pour les boulons rétractables et déployables formés par leurs pistons ou tiges de piston et susceptible d'être accouplé à des logements (26) destinés à recevoir les tronçons (3 à 6) déployables télescopiquement, est disposé dans la zone de l'extrémité du cylindre (7) duquel sort la tige de piston (12),
**caractérisée en ce**
**que** chacun des tronçons (3 à 6) déployables télescopiquement est doté, à son extrémité intérieure, d'un seul boulon de verrouillage (30 à 33),
**que** les perçages de verrouillage (26) associés se trouvent dans la face supérieure du profilé des tronçons formant cadre dans leur position horizontale,
**que** chaque boulon de verrouillage (30 à 33) est doté, à son extrémité intérieure, d'une pièce d'accouplement (38) qui, dans la position de verrouillage du boulon de verrouillage, est susceptible d'être accouplée à un piston (51 ) ou une tige de piston appartenant à une unité à piston et cylindrique hydraulique du bloc (19) en forme de collerette, ladite unité à piston et cylindre étant disposée radialement, et
**que** sont prévus des moyens (56) qui amènent le cylindre avec une précision de positionnement dans la position d'accouplement.

2. Grue selon la revendication 1, **caractérisée en ce que** les éléments d'accouplement de l'ensemble des boulons de verrouillage sont constitués de disques ronds circulaires qui sont reliés pas des tiges aux boulons de verrouillage et se trouvent dans un plan axial commun, **en ce que** la contre-pièce d'accouplement de l'unité à piston et cylindre radiale est un profilé en forme de goulotte, s'étendant en direction axiale, doté d'une section transversale en forme de U, qui est dotée, à ses extrémités libres de ses branches, de nervures tournées vers l'intérieur, **en ce que** les nervures délimitent entre elles un intervalle dont la largeur correspond au diamètre de la tige, et **en ce que** les branches présentent en espacement mutuel correspondant au diamètre des disques d'accouplement.

3. Grue selon la revendication 1 ou 2, **caractérisée en ce que** l'unité à piston et cylindre radiale ne peut être actionnée que pour rétracter le boulon de verrouillage, lorsque le dispositif d'entraînement est couplé aux logements du tronçon susceptible être déployé ou rétracté télescopiquement.

4. Grue selon la revendication 3, **caractérisée en ce que** les logements sont constitués de perçages ou de douilles destinés à des boulons pouvant être introduits, et **en ce que** le dispositif d'entraînement est constitué d'un bloc de cylindres mutuellement opposés pour des boulons rétractables et déployables, constitués par leurs pistons ou tiges de piston.

5. Grue selon l'une des revendications 1 à 4, **caractérisée en ce que** les perçages sont constitués de trous oblongs, s'étendant en direction axiale, et les boulons de verrouillage présentent à leurs extrémités extérieures des collerettes ou des bourrelets de pourtour.

6. Grue selon l'une des revendications 1 à 5, **caractérisée en ce que** les moyens positionnant le cylindre sont constitués d'une barrière photoélectrique à réflection, montée sur ceux-ci, appréhendant des marquages appliqués sur les tronçons.

7. Grue selon l'une des revendications 1 à 6, **caractérisée en ce que** les tronçons sont constitués de profilés, dont les faces supérieures sont constituées par des éléments en forme de U, dont les branches sont soudées aux bords de coquilles inférieures, semi-rondes ou semi-ovales.
